# EUROPÄISCHE PATENTSCHRIFT

(11) **EP 0 791 695 B1**
(45) Veröffentlichungstag und Bekanntmachung des Hinweises auf die Patenterteilung: **14.05.2003**
(21) Anmeldenummer: 97102883.2
(22) Anmeldetag: 21.02.1997
(51) Int. Cl.: E03B 9/00, E03B 9/04

(54) **Hydrant**
Hydrant
Bouche d'incendie

(30) Priorität: 26.02.1996 DE 29603443 U; 11.05.1996 DE 29608614 U
(43) Veröffentlichungstag der Anmeldung: 27.08.1997
(73) Patentinhaber: Schütz, Norbert, 87737 Boos (DE)
(72) Erfinder: Schütz, Norbert, 87737 Boos (DE)
(74) Vertreter: Pfister, Helmut, Dipl.-Ing.

(56) Entgegenhaltungen:
- EP-A- 0 717 156
- DE-A- 1 814 414
- DE-A- 3 631 471
- DE-C- 111 106
- DE-U- 8 314 962
- DE-U- 9 415 364
- US-A- 3 537 471

## Beschreibung

Die Erfindung betrifft einen Hydranten, bestehend aus einem Rohr, das mit seinem unteren Ende mit einem Ventilgehäuse verbunden ist, das an seinem oberen Ende Wasserabgabeelemente aufweist und in dem ein Gestänge angeordnet ist zur Betätigung des Ventils im Ventilgehäuse, wobei das Rohr beziehungsweise ein Rohrstück aus zwei Teilen unterschiedlicher Durchmesser besteht, die teleskopartig ineinander geschoben sind, wobei im in Gebrauchsstellung unteren Rohrteil eine Einrichtung zur Lagerung und Führung der Ventilschraubspindel angeordnet ist, die von oben aus- und einbaubar ist.

Beim Einbau von Hydranten an neu erstellten Straßen ergibt sich das Problem, daß zu dem Zeitpunkt, zu dem der Hydrant eingebaut werden muß, die Höhenlage des Hydranten nicht genau bekannt ist. Bei der Erschließung eines Geländes werden in der Regel zunächst die Wasserleitungen gebaut und erst anschließend die Straße. Erst im weiteren Ausbau bestimmt sich die endgültige Höhenlage der Straße und damit die richtige Höhenlage für den Hydranten. Jeder Hydrant sollte aber ausreichend exakt auf die Höhenlage des Straßenniveaus abgestimmt sein. Der Hydrant besitzt nämlich eine Sollbruchstelle die knapp oberhalb des Erdbodens liegen soll. Ist der Hydrant zu tief eingebaut, befindet sich die Sollbruchstelle im Erdreich bzw. in der Straßendecke. Sie kann ihre Funktion nicht erfüllen, da sie vom umgebenden Erdreich bzw. im Straßenbelag gehalten wird.

Wird der Hydrant zu hoch eingestellt, ist bei der Beschädigung auch mit Schäden unterhalb der Sollbruchstelle zu rechnen.

Da die endgültige Höhenlage der Straße erst zu einem verhältnismäßig späten Zeitpunkt festliegt, ist es häufig notwendig, den Hydranten wieder auszugraben und zwischen die Anschlußstelle an der Versorgungsleitung und den Elementen, die dem Hydranten zuzuordnen sind, Zwischenstücke ein- oder auszubauen. Dies ist aufwendig.

Der Erfindung liegt die Aufgabe zugrunde, eine Anordnung zu treffen, mit der es möglich ist, mit geringem Aufwand den Hydranten in die richtige Höhenlage zu bringen. Ein weiteres Ziel besteht in der Vereinfachung der Wartung des Hydranten.

Zur Lösung dieser Aufgabe geht die Erfindung aus von einem Hydranten der eingangs angegebenen Gattung, bei dem sowohl das Rohr als auch das Gestänge bezüglich seiner Länge veränderlich ist und bei dem eine Einrichtung zur Lagerung und Führung der Ventilschraubspindel im unteren Rohrteil in Gebrauchsstellung gesehen angeordnet ist und wobei diese Einrichtung von oben aus- und einbaubar ist. Erfindungsgemäß wird vorgeschlagen, daß der Hydrant eine Sollbruchstelle aufweist, wobei Einrichtungen zur Veränderung der Rohrlänge und der Gestängelänge in Gebrauchsstellung unterhalb der Sollbruchstelle angeordnet sind. Sie gelangen hierdurch an eine Stelle, bei der sie mit hoher Wahrscheinlichkeit bei einer Beschädigung des Hydranten unbeschädigt bleiben, so daß lediglich der bisherige Teil des Hydranten oberhalb der Sollbruchstelle auszutauschen bzw. zu reparieren ist. Die Längenveränderlichkeit des Hydranten läßt genügend Spielraum um Niveauunterschiede der endgültigen Straße ausgleichen zu können. Beispielsweise wird der Hydrant nach Fertigstellung der Straße etwas angehoben oder abgesenkt, um die gewünschte Lage insbesondere der Sollbruchstelle zu erhalten.

Günstig ist es dabei, wenn die Einrichtungen zur Veränderung der Rohrlänge und der Gestängelänge im wesentlichen in gleicher Höhenlage angeordnet sind.

Die Längenveränderbarkeit kann in verschiedener Weise vorgenommen werden. Es kann eine Veränderbarkeit in kleinen Stufen vorgesehen sein. Besser ist jedoch eine stufenlose Verstellbarkeit. Dies wird dadurch erreicht, daß das Rohr bzw. ein Rohrstück aus zwei Teilen unterschiedlichen Durchmessers besteht, die teleskopartig ineinandergeschoben sind. Je nach der gewünschen Höhenlage werden die Rohrteile mehr oder weniger weit ineinandergeschoben. Dabei ist es günstig, wenn das obere Rohrteil mit dem kleineren Durchmesser in das untere Rohrteil mit dem größeren Durchmesser eingeschoben ist. Diese Anordnung erleichtert die Unterbringung der Lagerung und Führung der Ventilschraubspindel. Für die Wartung ist der obere Rohrteil auszubauen und die Einrichtung für die Lagerung und Führung der Ventilschraubspindel ist dann gut zugänglich.

Gemäß eines weiteren Aspekts der Erfindung ist es vorgesehen, daß die Sollbruchstelle des Rohres durch die Flanschanordnung gebildet wird und der Ansatz als Sollbruchstelle für das Betätigungsgestänge dient.

Das eine Rohrteil trägt vorzugsweise eine Dichtungsanordnung, die am Umfang des anderen Rohrteils abdichtet. Dabei kann die Abdichtung an der Außenfläche des anderen Rohrteils anliegen. Es ist aber auch die Anordnung einer innenliegenden Dichtung möglich.

Zur Veränderung der Gestängelänge schlägt die Erfindung eine Einrichtung vor, die aus einer Mehrkantstange besteht, die mit einer Mutter mit Innenmehrkant zusammenwirkt, wobei das eine dieser Elemente, zum Beispiel die Mehrkantmutter eine Schraubspindel zur Ventilbetätigung antreibt. Durch eine solche Anordnung wird es möglich, ähnlich wie bei der teleskopartigen Veränderbarkeit der Länge des Rohres das Gestänge zusammenzuschieben oder auch auseinanderzuziehen, ohne daß weitere Manipulationen am Hydranten notwendig sind. In jeder Stellung ist eine einwandfreie Ventilbetätigung möglich.

Die Erfindung schlägt ferner vor, daß im unteren Rohrteil eine Einrichtung zur Lagerung und Führung der Ventilschraubspindel angeordnet ist und das obere Ende der Ventilschraubspindel mit dem unteren Ende eines Rohres verbunden ist, in das die Mehrkantstange eintaucht und das am oberen Ende die Mehrkantmutter trägt.

Die Erfindung ist nicht nur bei solchen Hydranten anwendbar, bei denen wesentliche Teile des Hydranten über das Straßenniveau vorstehen. Die Erfindung ist auch bei Unterflurhydranten anwendbar. Dabei ist am oberen Ende des oberen Teiles des Rohres oder Rohrstückes die Ventilstange gelagert und neben der Ventilstangenlagerung ein Kupplungselement für den Anschluß insbesondere eines Schlauches vorgesehen. Das untere Ende des oberen Teiles trägt dabei den einen Teil der Teleskopanordnung.

In der Zeichnung sind einige Ausführungsbeispiele der Erfindung schematisch dargestellt. Es zeigen:
- Fig. 1: einen senkrechten Schnitt durch einen Hydranten in erfindungsgemäßer Ausbildung, und zwar bei geöffnetemn Ventil,
- Fig. 2: eine der Fig. 1 entsprechende Darstellung bei geschlossenem Ventil,
- Fig. 3: den oberen Teil des Hydranten gemäß Fig. 1 oder 2 im größeren Maßstab,
- Fig. 4: den mittleren Teil des Hydranten gemäß Fig. 1 und 2 im größeren Maßstab,
- Fig. 5: den unteren Teil des Hydranten gemäß Fig. 1 im größeren Maßstab,
- Fig. 6: einen senkrechten Schnitt durch einen Unterflurhydranten in erfindungsgemäßer Ausbildung,
- Fig. 7: einen Schnitt durch das Ventilgehäuse und den unteren Teil eines abgewandelten Ausführungsbeispiels eines erfindungsgemäßen Hydranten,
- Fig. 8: einen Schnitt durch den mittleren Teil eines erfindungsgemäßen Hydranten in anderer Ausbildungsform,
- Fig. 9: einen Schnitt durch den oberen Teil eines Unterflurhydranten und
- Fig. 10: einen Schnitt durch den oberen Teil eines abgewandelten Ausführungsbeispiels eines Hydranten gemäß der Erfindung.

Der in den Fig. 1 bis 5 gezeigte Hydrant besteht im wesentlichen aus einem Rohr bzw. mehreren Rohrstücken 16 und 6, wobei das Rohrstück 6 aus den Teilen 7 und 8 aufgebaut ist. Die Rohrstücke 6 und 16 sind durch eine Flanschanordnung 17 miteinander verbunden und der ganze Hydrant ist auf das Ventilgehäuse 18 aufgesetzt und durch eine Flanschanordnung 19 mit dem Ventilgehäuse verbunden. Das Ventilgehäuse 18 besitzt am unteren Ende einen Flansch 20 zur Verbindung des Hydranten mit der jeweiligen Wasserleitung. Im Ventilgehäuse 18 ist eine Ventilkugel 21 beweglich die unter der Wirkung des Wasserdrucks gegen den Ventilsitz 22 gedrückt wird. Bei der Ventilöffnung drückt das Betätigungsorgan 23 die Ventilkugel nach unten, während bei der Schließbewegung die Ventilkugel freigegeben wird. Das Betätigungsorgan wird von dem Rohr 24 bewegt.

Das Ventil kann vom oberen Ende des Hydranten mittels eines geeigneten Schlüssels betätigt werden. Dabei wird die Stange 25 verdreht. Die Stange 25 besitzt am unteren Ende einen mehrkantigen Ansatz 26, der an einen Innenmehrkant 27 eingreift, welcher seinerseits am oberen Ende eine Mehrkant-stange 10 befestigt ist. Es ist klar, daß bei der Drehung der Stange 25 auch die Stange 10 mitgenommen wird. Die Stange 10 umgibt eine Mutter 11, die im oberen Ende des Rohres 15 angeordnet ist und einen Innenmehrkant aufweist, der mit der Mehrkantstange 10 zusammenwirkt. Das Rohr 15 ist mit seinem unteren Ende mit dem oberen Ende der Schraubspindel 12 verbunden damit sich, wie an sich bekannt, über die Spindelmutter 28 das Rohr 24 anheben und absenken läßt, so daß das Ventil geöffnet und geschlossen und geöffnet werden kann.

Das obere Ende des Rohres 24 mit der Spindelmutter 28 und auch die Schraubspindel 12 sind in der Einrichtung 13 gelagert und geführt, die im Rohrteil 8 angeordnet ist.

Der Hydrant soll in der Weise eingebaut werden, daß das Straßenniveau etwa der Linie 29 entspricht. Die Flanschanordnung 17 befindet sich damit knapp oberhalb des Niveaus und bildet die Sollbruchstelle des rohrförmigen Teils, während der Ansatz 26 als Sollbruchstelle für das Betätigungsgestänge dient.

Am oberen Ende des Rohrteiles 8 ist eine Dichtung 9 vorgesehen, die mit dem Außenumfang des Rohrteils 7 zusammenwirkt. Diese Dichtungsanordnung 9 ist fest mit dem Rohrteil 8 verbunden. Die Dichtungsanordnung besteht im wesentlichen aus zwei ringförmigen Dichtungen 30 und 31 sowie einer Lippendichtung 32 zur Abdichtung des Spaltes zwischen den beiden Rohrteilen 7,8.

Um den oberen Teil des Hydranten jeweils in die gewünschte Lage zu bringen, kann der obere teil des Hydranten mit dem Rohrteil 7 und den darüber angeordneten Teilen sowie mit der Mehrkantstange 10 und dem Führungsrohr 33 für das Rohr 15 nach oben gezogen werden oder auch nach unten gedrückt werden. Die Reibung insbesondere zwischen den Rohrteilen 7,8 fixiert den Hydranten in der eingestellten Stellung.

In der Fig. 6 ist ein Schnitt durch einen Unterflurhydranten gezeigt. Der untere Teil des Hydranten besitzt die gleiche Ausbildung wie bei den Ausführungsbeispielen nach den Fig. 1 bis 5. Beim Unterflurhydranten nach der Fig. 6 ist am oberen Ende des oberen Teiles 7 des Rohres eine Lagerung 34 vorgesehen für das obere Ende des Gestänges 2. Neben dieser Lagerung 34 ist ein Kupplungselement 35 vorgesehen, an dem zum Beispiel ein Schlauch angeschlossen werden kann.

Das untere Ende des Teiles 7 wirkt mit der Dichtungsanordnung 9 zusammen, und zwar derart, daß das Rohrstück 7 in das Rohrstück 6 hineingeschoben bzw. herausgezogen werden kann. Das Gestänge 2 ist ebenfalls längenveränderlich ausgebildet.

Durch die Ausbildung gemäß Fig. 6 wird es möglich, das obere Ende eines Unterflurhydranten nachträglich in seiner Höhenlage zu verändern, um die richtige Höhenlage bezüglich des Straßenniveaus einzustellen.

Aus der Fig. 7 geht insbesondere hervor wie die Einrichtung 13 im Rohrteil 8 gelagert ist. Das untere Ende des Rohrteiles 8 ist auf ein Endstück 46 aufgesetzt, und mit diesem zum Beispiel verschweißt. Das Endstück 46 ist über die Flanschanordnung 19 mit dem Ventilgehäuse 18 verbunden. Das Ventilgehäuse nimmt die Ventilkugel 21 auf, die mit dem Ventilsitz 22 zusammenwirkt.

In das Rohrteil 8 ist ein Rohrabschnitt 36 fest eingesetzt, der an seinem unteren Ende einen Ringflansch 35 trägt und auf seiner Innenseite die Rippen 37. Die Einrichtung 13 besteht im wesentlichen aus den radialen Rippen 38, die am Rohr 39 angesetzt sind und die durch die federnde Halterung 40 nach unten gedrückt wird. Die Halterung 40 kann verdreht werden, so daß die Halteelemente 41 unter die hakenartigen Enden 45 der Rippen 37 greifen. Es ist klar, daß bei einer entsprechenden Drehbewegung der Klemmhalterung 40 der Einsatz 13 mit allen zugehörigen Teilen nach oben herausgenommen werden kann, so daß die Ventilschraubspindel 12 mit den zugehörigen Einrichtungen einschließlich des Betätigungsorgans 23 nach oben ausgebaut und auch von oben wieder eingebaut werden kann.

Die Fig. 8 läßt erkennen, daß das obere Ende des Rohrteils 8 einen Ring 42 mit den Dichtungselementen 43 und 44 trägt, die auf dem Außenumfang des Rohrteils 7 verschoben werden können, so daß die gewünschte Höhenlage des oberen Teil des Hydranten einstellbar ist. Es ist klar, daß der Innendurchmesser des Ringes 42 mit den Dichtungen 43 und 44 dem Außendurchmesser des Teiles 13 angepaßt sein muß, so daß diese Elemente die Herausnahme nach oben nicht behindern.

Die Fig. 8 läßt ferner erkennen, daß das Rohrteil 7 ein oberes Rohrstück 16 trägt. Am unteren Ende des Rohrstücks 16 ist die Sollbruchstelle 5 angeordnet, die derart ausgebildet ist, daß bei einer etwaigen Beschädigung die oberirdischen Teile des Hydranten diejenigen Teile unterhalb der Sollbruchstelle 5, und zwar sowohl des Rohres 1 als auch des Gestänges 2 unbeschädigt bleiben.

Die Fig. 9 zeigt den oberen Teil eines Unterflurhydranten, wobei hervorzuheben ist, daß die Elemente des Hydranten unterhalb des Ringes 42 denjenigen Elementen gleichen, die vorstehend im Zusammenhang mit der Fig. 7 und der Fig. 8 beschrieben worden sind.

Das Ausführungsbeispiel der Fig. 10 zeigt den oberen Teil eines Hydranten, dessen mittlerer bzw. unterer Teil die Ausbildung gemäß Fig. 8 bzw. Fig. 7 aufweist.

## Patentansprüche

1. Hydrant, bestehend aus einem Rohr (1), das mit seinem in Gebrauchsstellung unteren Ende mit einem Ventilgehäuse (18) mit Ventil (21) verbunden ist, und das an seinem in Gebrauchsstellung oberen Ende Wasserabgabeelemente aufweist und in dem ein Gestänge (2) zur Betätigung des Ventils (21) im Ventilgehäuse (18) angeordnet ist, wobei sowohl das Rohr (1) als auch das Gestänge (2) bezüglich seiner Länge veränderlich ist, wobei das Rohr (1) beziehungsweise ein Rohrstück (6) aus zwei Teilen (7, 8) unterschiedlichen Durchmessers besteht, die teleskopartig ineinander geschoben sind, wobei im in Gebrauchsstellung unteren Rohrteil (8) eine Einrichtung ( 13) zur Lagerung und Führung einer Ventilschraubspindel (12) angeordnet ist, wobei die Einrichtung (13) von oben aus- und einbaubar ist, **dadurch gekennzeichnet, daß** der Hydrant eine Sollbruchstelle (5) aufweist, wobei Einrichtungen (3, 4) zur Veränderung der Rohrlänge (3) und der Gestängelänge (4) in Gebrauchsstellung unterhalb der Sollbruchstelle angeordnet sind.

2. Hydrant nach Anspruch 1, **dadurch gekennzeichnet, daß** Einrichtungen (3, 4) zur Veränderung der Rohrlänge (3) und der Gestängelänge (4) im wesentlichen in gleicher Höhenlage angeordnet sind.

3. Hydrant nach einem oder beiden der vorhergehenden Ansprüche, **dadurch gekennzeichnet, daß** das in Gebrauchsstellung obere Rohrteil (7) des Rohres (1) mit dem kleineren Durchmesser in das untere Rohrteil (8) mit dem größeren Durchmesser eingeschoben ist.

4. Hydrant nach einem oder mehreren der vorhergehenden Ansprüche, **dadurch gekennzeichnet, daß** die Sollbruchstelle des Rohres (1) durch die Flanschanordnung (17) gebildet wird und der Ansatz (26) als Sollbruchstelle für das Betätigungsgestänge dient.

5. Hydrant nach einem oder mehreren der vorhergehenden Ansprüche, **dadurch gekennzeichnet, da**ß das eine Rohrteil (8) eine Dichtungsanordnung (9) trägt, die am Umfang des anderen Rohrteils (7) abdichtet.

6. Hydrant nach einem oder mehreren der vorhergehenden Ansprüche, **dadurch gekennzeichnet, daß** die Einrichtung (4) zur Veränderung der Gestängelänge aus einer Mehrkantstange (10) besteht, die mit einer Mutter (11) mit Innenmehrkant zusammenwirkt, wobei eines dieser Elemente, zum Beispiel die Mehrkantmutter (11), eine Schraubspindel zur Ventilbetätigung antreibt.

7. Hydrant nach einem oder mehreren der vorhergehenden Ansprüche, **dadurch gekennzeichnet, daß** das in Gebrauchsstellung obere Ende (14) der Ventilschraubspindel (12) mit dem in Gebrauchsstellung unteren Ende eines weiteren Rohres (15) verbunden ist, in das die Mehrkantstange (10) eintaucht und das am in Gebrauchsstellung oberen Ende die Mehrkantmutter (11) trägt.

8. Hydrant nach einem oder mehreren der vorhergehenden Ansprüche, **gekennzeichnet durch** eine Ausbildung als Unterflurhydrant, wobei am in Gebrauchsstellung oberen Ende des oberen Teiles (7) des Rohres oder Rohrstückes die Ventilstange (2) gelagert ist und neben der Ventilstangenlagerung ein Kupplungselement für den Anschluß insbesondere eines Schlauches vorgesehen ist und wobei das in Gebrauchsstellung untere Ende des oberen Teiles (7) die Dichtungsanordnung (9) für die teleskopartige Anordnung der Teile (7, 8) des Rohres (1) trägt.

## Claims

1. Hydrant comprising a tube (1) which is connected with its end, which at the bottom in use, to a valve box (18) with a valve (21), and which has at its end, which is at the top in use, elements for dispensing water and where a rod assembly (2) for activating the valve (21) in the valve box (18) is provided, the tube (1) as well as the rod assembly (2) being variable in its length, the tube (1), respectively a tube part (6) comprising two parts (7, 8) with different diameter which are introduced into each other like a telescope, an arrangement (13) for support and guide of a valve screw spindle (12) being arranged in the tube part (8), which is at the bottom in use, where it is possible to dismantle and assemble the arrangement (13) from above, **characterised in that** the hydrant has a predetermined breaking point (5), arrangements (3, 4) for varying the length of the tube (3) and of the rod assembly (4) being provided beneath the predetermined breaking point when in use.

2. Hydrant according to claim 1, **characterised in that** the arrangements (3, 4) for varying the length of the tube (3) and of the rod assembly (4) are arranged essentially at the same level.

3. Hydrant according to one both of the preceding claims, **characterised in that** the tube part (7), which is the at the top in use, of the tube (1) with the smaller diameter is introduced into the lower tube part (8) with the larger diameter.

4. Hydrant according to one or more of the preceding claims, **characterised in that** the predetermined breaking point of the tube (1) is formed by the flange arrangement (17) and the neck (26) serves as predetermined breaking point for the operation rod assembly.

5. Hydrant according to one or more of the preceding claims, **characterised in that** one tube part (8) is provided with a sealing arrangement (9) which seals at the perimeter of the other tube part (7).

6. Hydrant according to one or more of the preceding claims, **characterised in that** the arrangement (4) for varying the length of the rod assembly comprises a polygonal rod (10) which cooperates with a nut (11) which is internal polygonal, one of these elements, for example the polygonal nut (11), driving a screw spindle for operating the valve.

7. Hydrant according to one or more of the preceding claims, **characterised in that** the end (14) of the valve screw spindle (12), which is at the top in use, is connected with the end of another tube (15), which is at the bottom in use, and into which the polygonal rod (10) is introduced and which has at its end, which is at the top in use, the polygonal nut (11).

8. Hydrant according to one or more of the preceding claims, **characterised by** an embodiment as underfloor hydrant where at the end, which is at the top in use, of the upper part (7) of the tube or tube part the valve rod (2) is supported and beside the valve rod bearing a coupling element for the connection, in particular with a hose, is provided, and where the end, which is at the bottom in use, of the upper part (7) is provided with the sealing arrangement (9) for the telescope-like arrangement of the parts (7, 8) of the tube (1).

## Revendications

1. Borne d'incendie consistant en un tube (1) dont l'extrémité inférieure, en position d'utilisation, est fixée sur un châssis (18) comportant une valve (21) et dont l'extrémité supérieure, en position d'utilisation, possède des éléments de sortie d'eau et une tige (2) de commande de la valve (21) située à l'intérieur du châssis (18), les longueurs du tube (1) et de la tige (2) étant variables, le tube (1), ou un élément tubulaire (6), consistant en deux parties (7, 8) de diamètres différents, l'un situé à l'intérieur de l'autre de manière télescopique, l'extrémité inférieure, en position d'utilisation, possédant un dispositif (13) à roulement guidant une vis sans fin (12) de la valve, dispositif (13) accessible par le haut pour son montage et son démontage, **caractérisée en ce que** cette borne d'incendie possède une zone de cassure prévisible (5) et **en ce que** le dispositif (3) de l'ajustement de la longueur du tube et le dispositif (4) d'ajustement de la longueur de la tige sont, en position d'utilisation, situés en dessous de cette zone de cassure prévisible.

2. Borne d'incendie selon la revendication 1, **caractérisée en ce que** les dispositifs (3, 4) d'ajustement des longueurs du tube (3) et de la tige (4) sont situés approximativement à la même hauteur.

3. Borne d'incendie selon une ou les deux revendications précédentes, **caractérisée en ce qu'**en position d'utilisation le tube supérieur (7) du tube (1) ayant le plus petit diamètre, est glissé dans le tube inférieur (8) d'un diamètre plus grand.

4. Borne d'incendie selon une ou plusieurs des revendications précédentes, **caractérisée en ce que** la zone de cassure prévisible du tube (1) est réalisée par l'ensemble de brides (17) et **en ce que** l'élément ajouté (26) constitue le site de cassure prévu pour tige de commande.

5. Borne d'incendie selon une ou plusieurs des revendications précédentes, **caractérisée en ce que** le tube (8) porte un élément d'étanchéité (9) faisant l'étanchéité au niveau de la circonférence du tube suivant (7).

6. Borne d'incendie selon une ou plusieurs des revendications précédentes, **caractérisée en ce que** le dispositif (4) d'ajustement de la longueur de la tige consiste en une tige de section polygonale (10) agissant sur un écrou (11) dont l'ouverture possède une forme polygonale et **en ce qu'**un de ces éléments, par exemple l'écrou polygonal (11), fait tourner une vis sans fin pour la commande de la valve.

7. Borne d'incendie selon une ou plusieurs des revendications précédentes, **caractérisée en ce qu'**en position d'utilisation, l'extrémité supérieure (14) de la vis sans fin (12) commandant la valve est liée à la partie inférieure d'un autre tube (15) dans lequel est introduite la tige (10) de section polygonale et dont la partie supérieure, en position d'utilisation, porte l'écrou (11) polygonal.

8. Borne d'incendie selon une ou plusieurs des revendications précédentes, **caractérisée par** une configuration de borne d'incendie souterraine dont la tige (2) commandant la valve est maintenue par un roulement situé, en position d'utilisation, au niveau de l'extrémité supérieure de la partie supérieure (7) du tube ou d'une partie du tube, en ce qu'un élément de raccord, prévu en particulier pour le raccord d'un tuyau, est situé à proximité de ce roulement et en ce qu'en position d'utilisation, l'extrémité inférieure de la partie supérieure (7) porte des éléments d'étanchéité (9) au niveau de l'ensemble des éléments télescopiques (7, 8) du tube (1).
